# EUROPÄISCHE PATENTSCHRIFT

(11) **EP 0 698 172 B1**
(45) Veröffentlichungstag und Bekanntmachung des Hinweises auf die Patenterteilung: **05.03.1997**
(21) Anmeldenummer: 94916222.6
(22) Anmeldetag: 09.05.1994
(51) Int. Cl.: E06B 3/66

(54) **STECKVERBINDER FÜR HOHLPROFILE**
PLUG CONNECTOR FOR HOLLOW SECTIONS
CONNECTEUR MALE-FEMELLE POUR PROFILES CREUX

(30) Priorität: 10.05.1993 DE 9307089 U; 14.10.1993 DE 4335039
(43) Veröffentlichungstag der Anmeldung: 28.02.1996
(73) Patentinhaber: Kronenberg, Max, D-42657 Solingen (DE)
(72) Erfinder: Kronenberg, Max, D-42657 Solingen (DE)
(74) Vertreter: Ernicke, Hans-Dieter, Dipl.-Ing.
(86) Internationale Anmeldenummer: EP9401491
(87) Internationale Veröffentlichungsnummer: WO9427020

(56) Entgegenhaltungen:
- EP-A- 0 283 689
- EP-A- 0 339 319
- EP-A- 0 468 166
- DE-A- 3 808 907
- DE-U- 8 800 464
- DE-U- 9 016 592
- DE-U- 9 209 382
- GB-A- 2 162 228

## Beschreibung

Die Erfindung betrifft einen Steckverbinder für Hohlprofile von Abstandshalterrahmen für Isolierglasscheiben mit den Merkmalen im Oberbegriff des Anspruchs 1 sowie ein Hohlprofil und einen Abstandhalterrahmen mit einem Steckverbinder.

Ein solcher Steckverbinder ist aus der EP-A-0 283 689 und der DE-A-3 408 600 bekannt. Er ist als im Querschnitt U-förmiges Stanz- und Biegeteil aus Stahlblech hergestellt und besitzt mehrere federnde Rückhalteelemente für einen festen Sitz und Toleranzausgleich in den Hohlprofilen.

Aus dem DE-U-90 10 884 ist ein anderer Steckverbinder bekannt, der durch formschlüssige Verbindungen in den Hohlprofilen fixiert wird. Dazu dienen Niete, Verstemmungen der Hohlprofilwand oder andere Rückhalteelemente, die formschlüssig in Mittelstegöffnungen des Steckverbinders eingreifen.

In der Praxis hat sich gezeigt, daß die Hohlprofiltoleranzen je nach Werkstoff und Herstellungsart bei gleichen Profilgrundgrößen erheblich variieren können, was zu Problemen mit dem Sitz der Steckverbinder und der Verbindungsstelle der Hohlprofile mit sich bringen kann.

Die DE-A-3 808 907 zeigt einen Steckverbinder für Abstandshalter von belüftbaren Isolierglasscheiben. Die Abstandshalterhohlprofile besitzen mehrere Hohlkammern, die über gegenseitig abgeschottete Verbindungskanäle im Steckverbinder wechselweise kommunizierend in Verbindung stehen. Dadurch wird ein umlaufender Belüftungskanal und zugleich eine Trockenkammer gebildet, wobei der Belüftungskanal zwischen einer Lufteintrittsöffnung an der Verbinderoberseite und einer Luftaustrittsöffnung an der Verbinderunterseite den Scheibeninnenraum viermal umrundet. Die Verbindungskanäle haben zu diesem Zweck einen geschlossenen Umfang und eine gewundene Form.

Es ist Aufgabe der vorliegenden Erfindung, eine Möglichkeit zum besseren Umgang mit Toleranzproblemen aufzuzeigen.

Die Erfindung löst diese Aufgabe mit den Merkmalen im Hauptanspruch.
Der erfindungsgemäße Steckverbinder besitzt zumindest im Bereich der Verbindungsstelle der Hohlprofile eine Bodenplatte, die die Verbindungsstelle überbrückt und kürzer als der Steckverbinder ist. Im Bereich der Verbindungsstelle besitzt der Steckverbinder dadurch eine im wesentlichen geschlossene Wandung. Das gegebenenfalls im Inneren des Steckverbinders befindliche Trocknungsmittel wird von der Bodenplatte am Austritt durch den aufgrund von Toleranzproblemen an der Verbindungsstelle entstehenden Spalt gehindert. Die Bodenplatte hinterlegt außerdem den Spalt, so daß er auch optisch nicht auffällt.

Der erfindungsgemäße Steckverbinder nimmt die Fertigungstoleranzen der Hohlprofile nicht unbedingt besser auf, er vermindert jedoch wesentlich deren Folgen. Der Steckverbinder muß nicht ganz fest in den Hohlprofilen stecken. Auch darf entgegen früheren Bestrebungen im Stand der Technik ein Spalt an der Verbindungsstelle der Hohlprofile entstehen. Durch die Bodenplatte hat der Spalt aber keine negativen Folgen.

Für die Toleranzaufnahme und den festen Sitz des Steckverbinders in den Hohlprofilen ist es günstig, wenn der Steckverbinder im Querschnitt an die Hohlprofilform angepaßt ist und federnde Rückhalteelemente am Mittelsteg und an den Seitenstegen aufweist. Die federnden Rückhalteelemente sorgen auch für den Toleranzausgleich. Alternativ oder zusätzlich kann eine formschlüssige Verbindung zwischen dem Steckverbinder und den Hohlprofilen durch Verstemmungen oder andere Verbindungs-bzw. Rückhaltelemente geschaffen werden.

Eine besonders günstige und multifunktionale Ausgestaltung sieht die Kombination von federnden Rückhalteelementen in Form von Biegenasen und Aufnahmeöffnungen für Verstemmungen oder dgl. vor. Bei einer Verstemmung werden die Biegenasen eingedrückt und die Aufnahmeöffnungen freigelegt. Der Steckverbinder kann dadurch sowohl mittels Wandverformungen in den Hohlprofilen formschlüssig fixiert werden. Er kann alternativ aber auch nur eingesteckt und durch Reibschluß der Biegenasen gehalten werden.

Die Biegenasen bewirken auch, daß der Steckverbinder bis zum Einbringen der Wandverformungen besser in den Hohlprofilen gehalten ist als beim Stand der Technik. Beim Verstemmen verformen sich die Biegenasen teils plastisch, teils elastisch und bewirken eine zusätzliche Verspannung zwischen der Wandverformung und der Aufnahmeöffnung im Steckverbinder.

Die Biegenasen haben vorzugsweise im wesentlichen die gleiche Form wie die Aufnahmeöffnungen. Es empfiehlt sich, den Biegenasen und gegebenenfalls auch den Aufnahmeöffnungen keilförmige Seitenränder zu geben, die sich zur Mitte des Steckverbinders hin verbreitern. Durch die Keilform ist eine besonders gute Verspannung zwischen den Wandverformungen und dem Steckverbinder erzielbar. Im bevorzugten Ausführungsbeispiel haben die Biegenasen im wesentlichen eine Trapezform. Sie sind an der Biegestelle und am Übergang in den Steckverbinder schmaler als am aufgestellten Vorderrand.

Für den festen Sitz ist es ferner günstig, wenn der Mittelsteg des Steckverbinders zur Rahmenaußenseite weist und gegebenenfalls auch am Dach der Hohlprofile anliegt. Die Bodenplatte befindet sich dann auf der Rahmeninnenseite und verhindert an der gefährdeten Verbindungsstelle einen Austritt des Trocknungsmittels.

In den an die Bodenplatte angrenzenden Bereichen hat der Steckverbinder seine normale einseitig offene U-Querschnittsform, die einen Kontakt des Trocknungsmittels mit der Hohlprofilwandung, vorzugsweise an der Rahmeninnenseite, erlaubt. Dadurch ist das Trocknungsmittel außer in dem schmalen Bodenplattenbereich ansonsten über die gesamte Steckverbinderlänge wirksam.

Es empfiehlt sich, die Bodenplatte möglichst schmal zu halten, um gerade die Verbindungsstelle abzudecken. Um den Steckverbinder entsprechend exakt in den Hohlprofilen plazieren zu können, sind ein oder mehrere Anschläge vorgesehen. Diese sind vorzugsweise als federnde Anschlagnasen ausgebildet, die nach dem Aufstecken der Hohlprofile in deren Innenraum verschwinden.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: einen Steckverbinder in Seitenansicht,
- Figur 2:: einen Steckverbinder mit Federnasen in Hohlprofilen in teilweise geschnittener Draufsicht entsprechend Pfeil II von Fig. 1,
- Figur 3:: einen Querschnitt durch den Steckverbinder mit Hohlprofilen entsprechend Schittlinie III-III von Fig. 2,
- Figur 4:: einen Querschnitt durch einen Steckverbinder entsprechend Schnittlinie IV-IV von Fig. 1,
- Figur 5:: einen Steckverbinder mit Aufnahmeöffnungen für Verstemmungen in Hohlprofilen in teilweise geschnittener Draufsicht,
- Figur 6:: eine teilweise geschnittene Seitenansicht gemäß Pfeil VI von Fig. 5,
- Figur 7:: eine Draufsicht auf einen Steckverbinder mit Biegenasen und Aufnahmeöffnungen und
- Figur 8:: eine teilweise geschnittene Seitenansicht von Fig. 7.

Fig. 1 bis 4 zeigen einen Steckverbinder (1) für Hohlprofile (9) von Abstandshalterrahmen für Isolierglasscheiben. Die Hohlprofile (9) sind mit einem Trocknungsmittel (14) befüllt, das durch Perforierungen, Schlitze oder dergleichen an der Rahmeninnenseite (15) mit dem Gas zwischen den Isolierglasscheiben (nicht dargestellt) in Verbindung steht und das Gas trockenhält.

Die Hohlprofile (9) können in unterschiedlicher Weise hergestellt sein. Sie bestehen beispielsweise aus stranggepreßten Leichtmetallprofilen, gewalzten oder gerollten Stahl- oder Leichtmetallprofilen oder dergleichen. Entsprechend der Herstellungsart ergeben sich für gleiche Außenmaße der Hohlprofile (9) unterschiedliche Toleranzen für die Innengröße.

Der Steckverbinder (1) ist vorzugsweise als gerader Steckverbinder ausgebildet und besitzt im wesentlichen einen U-förmigen Querschnitt (vgl. Fig. 4). Er verfügt im Ausführungsbeispiel der Figuren 1 bis 4 über mehrere Rückhalteelemente (11) am Mittelsteg (2) und/oder den Seitenstegen (3) der U-Form. Die Rückhalteelemente (11) sind als federnde und ausgebogene Nasen ausgebildet, die sich in die Innenwände der aufgeschobenen Hohlprofile (9) verkrallen und gegen ein Herausziehen des Steckverbinders (1) sperren.

In seiner Querschnittsgestaltung ist der Steckverbinder (1) an die Innenform der Hohlprofile (9) angepaßt. Die Rückhalteelemente (11) gleichen durch ihren Federweg die Innentoleranzen der Hohlprofile (9) aus. Im bevorzugten Ausführungsbeispiel ist der Steckverbinder (1) als Stanz- und Biegeteil aus Metall, vorzugsweise Stahlblech, hergestellt. Die Rückhalteelemente (11) sind dabei als freigestanzte und ausgebogene Rückhaltenasen ausgebildet. Im Mittelsteg (2) sind vier lappenförmige Rückhaltenasen ausgestanzt und gegen die Auszugsrichtung nach oben hoch gebogen. Die Rückhaltenasen (11) an den Seitenstegen sind als freigeschnittene und schräg nach außen gebogene Dreieckslappen an den Stegrändern ausgebildet.

Der Steckverbinder (1) weist im Bereich der Verbindungsstelle (4) der Hohlprofile (9) eine Bodenplatte (6) auf. Üblicherweise ist dies zugleich die Mitte in der Längsachse des Steckverbinders (1). Die Bodenplatte schließt den im Steckverbinder (1) befindlichen Hohlraum (12) nach unten ab. Wie Fig. 2 verdeutlicht, überbrückt die Bodenplatte (6) die Verbindungsstelle (4) und den dort eventuell entstehenden Spalt (8) zwischen den Hohlprofilen (9). Die Breite der Bodenplatte (6) ist vorzugsweise gerade so groß gewählt, daß die Verbindungsstelle (4) bzw. der Spalt (8) sicher abgedeckt ist. Vorzugsweise hat die Bodenplatte (6) eine Breite von ca. 5 bis 10 mm. Sie kann aber auch breiter oder schmäler sein.

Bei der bevorzugten Ausführungsform des Steckverbinders (1) als Stanz- und Biegeteil besteht die Bodenplatte (6) aus ein oder zwei Biegelappen (7), die von den Seitenstegen (3) ausgehen und horizontal umgebogen sind. In der bevorzugten Ausführungsform sind es zwei Biegelappen (7), die in der Mitte stumpf aneinanderstoßen. Es kann sich aber auch alternativ um einen einzelnen Biegelappen (7) handeln, der nur mit einem Seitensteg (3) verbunden ist und am gegenüberliegenden Seitensteg (3) stumpf anstößt. Der Steckverbinder (1) kann auch in anderer Weise ausgebildet sei. Beispielsweise als Kunststoffprofil, wobei die Bodenplatte (6) einteilig angeformt, insbesondere angespritzt ist. Je nach Ausbildung und Gestaltung des Steckverbinders (1) gibt es noch weitere Herstellungsmöglichkeiten für die Bodenplatte (6).

Der Steckverbinder (1) wird vorzugsweise so in die Hohlprofile (9) eingebaut, daß der Mittelsteg (2) zur Rahmenaußenseite (16) weist. Die Bodenplatte (6) weist dann zur Rahmeninnenseite (15). Vorzugsweise ist die Bodenplatte (6) eben ausgebildet und liegt plan am Boden der Hohlprofile (9) an. Beidseits der Bodenplatte (6) hat der Steckverbinder (1) wieder seine normale, nach unten offene U-Form. Im bevorzugten Ausführungsbeispiel ist der Steckverbinder (1) mit Trocknungsmittel (14) befüllt. Beidseits der Bodenplatte (6) kann das granulierte Trocknungsmittel (14) mit den Hohlprofilen (9) an der Rahmeninnenseite (15) in Kontakt kommen und durch Perforationen, Schlitze oder dergleichen im Profilboden mit dem Gas zwischen den Isolierglasscheiben in Verbindung treten. An der Verbindungsstelle (4) deckt die Bodenplatte (6) den Spalt (8) ab und verhindert einen Austritt des Trocknungsmittels (14) an einem eventuell entstehenden Spalt (8). Zur exakten Positionierung des Steckverbinders (1) in den aufgeschobenen Hohlprofilen (9) sind an der Verbindungsstelle (4) ein oder mehrere Anschläge (5) angeordnet. Im bevorzugten Ausführungsbeispiel handelt es sich um federnde Anschläge (5), die beim Aufschieben der Hohlprofile (9) verschwinden. Im gezeigten Ausführungsbeispiel bestehen sie aus zwei vom Mittelsteg (2) federnd ausgebogenen Anschlagnasen (10), die gegeneinander gerichtet sind und mit ihren Enden einander mit geringem Abstand gegenüberstehen. Alternativ kann es sich auch um feste rippenförmige Anschläge handeln. Anschläge können auch an den Seitenstegen vorgesehen sein. Für die bevorzugte Ausführungsform mit umgebogenem Biegelappen (7) empfiehlt sich aus Fertigungsgründen ein Anschlag (5) am Mittelsteg (2).

Wie Fig. 2 und 4 verdeutlichen, kann der Steckverbinder (1) offene Stirnseiten (13) haben, durch die das Trocknungsmittel (14) aus den Hohlprofilen (9) in den Hohlraum (12) des Steckverbinders (1) eintreten und durchfließen kann. Alternativ kann der Steckverbinder (1) auch geschlossene Stirnseiten besitzen, die einen Zutritt von Trocknungsmittel verhindern. Die Bodenplatte (6) dient dann als Sichtabdeckung für den Spalt (8). Hierzu empfiehlt es sich, den Steckverbinder (1) in gleicher Farbe wie die Hohlprofile (9) auszuführen. Die Bodenplatte (6) dichtet die Verbindungsstelle (4) auch zumindest teilweise gegen die Fusionserscheinungen ab. Sie sorgt außerdem dafür, daß sich der Steckverbinder (1) leichter greifen und handhaben läßt.

Figur 5 und 6 zeigen eine Variante des Steckverbinders (1) von Figur 1 bis 4. Der Steckverbinder (1) besitzt am Mittelsteg (2) beidseits der Mitte jeweils zwei Öffnungen (17), die vorzugsweise eine im wesentlichen dreieckige Form aufweisen. Die Öffnungen (17) sind als Wanddurchbrüche gestaltet und dienen zur formschlüssigen Verbindung der Steckverbinder (1) mit den aufgeschobenen Hohlprofilen (9). In die Aufnahmeöffnungen (17) kann von außen ein Verbindungselement (18) greifen. Es durchdringt die Aufnahmeöffnungen (17) und ragt in den Hohlraum (12) des Steckverbinders (1). Wie Figur 6 in der linken Hälfte verdeutlicht, kann das Verbindungselement (18) beispielsweise aus einem Niet, einer Verstemmung bzw. Verformung der Hohlprofilwand oder dergleichen bestehen.

Die Dreiecksform der Aufnahmeöffnungen (17) ist so gewählt, daß an beiden Steckverbinderhälften die Dreiecke jeweils mit der Basis zur Mitte des Steckverbinders (1) weisen und mit ihrer Spitze zur benachbarten Stirnseite. Beim Verstemmen der Hohlprofilwand findet durch die Dreiecksform ein Spanneffekt statt, der den Steckverbinder (1) in die Hohlprofile (9) hineinzieht und die Hohlprofile (9) an der Verbindungsstelle (4) möglichst dicht schließt. Alternativ zur Dreiecksform können die Aufnahmeöffnungen (17) auch eine beliebige andere geeignete Gestalt haben.

In der Ausführungsform von Figur 5 und 6 ersetzen die Aufnahmeöffnungen (17) die federnden Rückhaltenasen (11) am Mittelsteg (2) im Ausführungsbeispiel der Figuren 1 bis 4. Die Rückhaltenasen (11) an den Seitensteg (3) können erhalten bleiben. Vorhanden sind auch die Anschläge (5) bzw. die federnden Anschlagnasen (10) am Mittelsteg (2). In Abwandlung der gezeigten Ausführungsform läßt sich aber auch eine Kombination von Aufnahmeöffnungen (17) und Rückhaltenasen (11) am Mittelsteg (2) verwenden.

Für die formschlüssige Verbindung ist es nützlich, wenn der Steckverbinder (1) in seinem Querschnitt weitgehend an die Innenform der Hohlprofile (9) angepaßt ist und mit seinem Mittelsteg (2) möglichst nahe am Dach (19) der Hohlprofile (9) bzw. der Rahmenaußenseite (16) angeordnet ist. Etwaige Toleranzen können durch die Verbindungselemente (18), insbesondere die Verstemmung der Hohlprofilwand aufgenommen werden. Der Steckverbinder (1) wird von der Verstemmung mit seiner Bodenplatte (6) dicht an die Rahmeninnenseite (15) an der Verbindungsstelle (4) angepreßt.

Fig. 7 und 8 zeigen eine weitere Variante des Steckverbinders (1). Der Steckverbinder (1) wird in der Einschubrichtung (27) in die Hohlprofile (9) gesteckt. Er hat in der Mitte (24) einen festen oder aus Federnasen bestehenden Anschlag (5), der die Eintauchtiefe begrenzt und den Steckverbinder (1) an der Verbindungsstelle (4) der beiden Hohlprofile (9) fixiert. Dort hat er vorzugsweise auch die vorbeschriebene Bodenplatte (6), die aber auch wegfallen kann.

Der Steckverbinder (1) läßt sich auf verschiedene Weise in den Hohlprofilen (9) festhalten und gegen ein unbeabsichtigtes Herausziehen sichern. In der Verbinderwandung, insbesondere im Mittelsteg (2), befinden sich dazu mehrere Aufnahmeöffnungen (17), in die eine Wandverformung (25) der Hohlprofile (9) oder ein anderes Verbindungselement (18) (ähnlich Fig. 5 und 6) formschlüssig eingreifen kann. Zur Ausprägung der Wandverformung (25) wird von außen ein geeignetes stempelförmiges Formwerkzeug (26) gegen die Hohlprofilwand gepreßt. Bei diesem als Verstemmen bezeichneten Vorgang wird in der Hohlprofilwand eine Ausbauchung plastisch verformt und in die Aufnahmeöffnung (17) hineingedrückt.

Über den Aufnahmeöffnungen (17) sind federnde Rückhalteelemente (11) in Form von ausgestellten und hochgebogenen Biegenasen (21) angeordnet, die sich in Einschubrichtung (27) federnd an die Innenwand der Hohlprofile (9) legen. Wie Figur 8 im linken Teil verdeutlicht, weisen die Biegenasen (21) mit ihren hochgebogenen Vorderrändern (23) jeweils zur Mitte (24).

Die Aufnahmeöffnungen (17) und die Biegenasen (21) haben im wesentlichen die gleiche Form. Im bevorzugten Ausführungsbeispiel des Stahlverbinders werden die Biegenasen (21) mit drei Rändern freigestanzt, wobei zugleich die Aufnahmeöffnung (17) gebildet wird. Die Biegenasen (21) werden dann um den rückwärtigen öffnungsrand (20), der zugleich die Biegekante oder Biegelinie bildet, hochgebogen.

Wie Figur 7 verdeutlicht, haben die Biegenasen (21) und die Aufnahmeöffnungen (17), ähnlich wie in Fig. 5 und 6, keilförmige Seitenränder (22), die sich jeweils zur Mitte (23) hin verbreitern. Der Vorderrand (23) der Biegenasen (21) ist dadurch breiter als die Biegekante bzw. der öffnungsrand (20). Im bevorzugten Ausführungsbeispiel haben die Biegenasen (21) und die Aufnahmeöffnungen (17) eine regelmäßige Trapezform. Die Form kann jedoch abgewandelt werden. Auch die Keilform muß nicht über die ganze Nasenlänge vorhanden sein. Die Seitenränder (22) können auch gerade Abschnitte aufweisen. Die Biegenasen (21) müssen auch nicht einteilig sein.

Beim Verstemmen drücken die Wandverformungen (25) von oben auf die Biegenasen (21) und pressen sie zu den Aufnahmeöffnungen (17) hin nach unten. In der bevorzugten Ausführungsform sind die Biegenasen (21) teils plastisch, teils elastisch verformbar. Sie lassen sich durch die Aufnahmeöffnungen (17) nach unten in den Hohlraum (12) des Steckverbinders (1) biegen und liegen dann mit einer gewissen Federkraft an der Wandverformung (25) an.

Die Keilform der Aufnahmeöffnungen (17) und der Biegenasen (21), die sich jeweils in Richtung auf die nächstgelegene Stirnseite (13) hin verjüngt, sorgt für eine Verspannung des Steckverbinders (1) beim Verstemmen. Über die Keilform wird von der Wandverformung (25) eine in Einschubrichtung (27) wirkende Spannkraft ausgeübt, die den Steckverbinder (1) in das Hohlprofil (9) hineinzieht. Gegebenenfalls wird die Spannkraft am Anschlag (5) abgestützt, der gegen die Stirnwand des aufgeschobenen Hohlprofils (9) drückt. Erfolgt das Verstemmen erst dann, wenn beide Hohlprofile (9) aufgeschoben und die Anschläge (5) im Profilinnenraum verschwunden sind, werden über die entgegengesetzt gerichteten Keilformen in der linken und rechten Hälfte des Steckverbinder (1) die Hohlprofile (9) an der Verbindungsstelle zusammengepreßt. Die nach unten abgebogenen Biegenasen (21) unterstützen die Spannwirkung und verbessern den Halt der formschlüssigen Verbindung zwischen Steckverbinder (1) und Hohlprofilen (9).

Die ausgebogenen Biegenasen (21) haben bis zur Verstemmung der Wandverformungen (25) einen Rückhalteeffekt. Sie werden von den aufgeschobenen Hohlprofilen (9) federnd nach unten gedrückt und verkrallen sich in der Hohlprofilwand, wenn auf den Steckverbinder (1) eine entgegen der Einschubrichtung (27) gerichtete Auszugskraft wirken sollte. Bis zur Verstemmung der Wandverformungen (25) sichern die Biegenasen (21) dadurch den Halt des Steckverbinders (1) in den Hohlprofilen (9).

Der Steckverbinder (1) kann zusätzliche Rückhalteelemente (11) haben. Wie Figur 7 verdeutlicht, sind beispielsweise an den Seitenstegen (3) mehrere freigestanzte und seitlich ausgebogene federnde Rückhaltenasen (11) vorhanden. Auch am Mittelsteg (2) können zusätzliche Rückhaltenasen vorhanden sein, die dann aber vorzugsweise eine andere Form als die Biegenasen (21) haben, inbesondere eine entgegengesetzt gerichtete Keilform mit einer breiten Biegelinie und einer schmalen Vorderkante besitzen.

Der gezeigte Steckverbinder (1) stellt einen Universalverbinder dar. Die Wandverformungen (25) müssen nicht eingebracht werden. Der Steckverbinder (1) kann auch in konventioneller Weise ohne Wandverformungen benutzt werden, wobei die Biegenasen (21) in konventioneller Weise als Rückhaltenasen fungieren. Der Steckverbinder (1) läßt sich dadurch wahlweise einsetzen. Es müssen nicht mehr unterschiedliche Steckverbinder für unterschiedliche Einsatzmöglichkeiten vorgehalten werden. Auf Herstellerseite erhöht das die Stückzahlen und senkt die Kosten. Auf der Anwenderseite verringern sich die Lagerhaltung und die hierfür aufgewendeten Kosten.

Abwandlungen der gezeigten und beschriebenen Ausführungsformen sind in verschiedener Weise möglich. Zum einen fallen unter den Begriff der Wandverformung auch eingesetzte Niete oder dergleichen andere durch Formschluß wirkende Rückhalteelemente zwischen Steckverbinder (1) und Hohlprofil (9).

Der Steckverbinder (1) kann auch aus einem anderen Material bestehen, z.B. aus Kunststoff. Dies gilt für alle Ausführungsbeispiele. Beim in Fig. 4 bis 8 gezeigten Stahlverbinder sind die Aufnahmeöffnungen (17) als Wanddurchbrüche ausgebildet, durch die die Wandverformung (25) oder das Verbindungselement (18) frei in den darunter liegenden Hohlraum (12) eintauchen kann. Es ist alternativ auch möglich, die Aufnahmeöffnungen (17) als Mulden auszubilden.

Die Biegenasen (21) von Fig. 7 und 8 werden dann gegen den Muldenboden gedrückt und zwischen der Wandverformung (25) und den Muldenboden eingeklemmt. In einer weiteren Variante ist es möglich, die Biegenasen (21) etwas steifer auszubilden, so daß sie beim Verstemmen der Wandverformungen (25) am Öffnungsrand (20) abgebrochen werden und in die Aufnahmeöffnung (17) fallen. Auch zu diesem Zweck ist es günstig, wenn der Steckverbinder zumindest bereichsweise einen innenliegenden Hohlraum (12) aufweist. In weiterer Variation können die Aufnahmeöffnungen (17) und die Biegenasen (21) unabhängig voneinander und gegebenenfalls mit unterschiedlichen Formgebungen ausgebildet werden. Die Biegenasen (21) gehen dann an einer Stelle in die Verbinderwandung über, die von der zugehörigen Aufnahmeöffnung (17) mit Abstand angeordnet ist. Andererseits lassen sich die Biegenasen (21) in der Art eines Steges auch direkt über der Aufnahmeöffnung (17) plazieren. Eine solche Ausbildung ist vor allem bei Steckverbindern aus einem gespritzten oder gegossenen Material, beispielsweise Kunststoff, möglich. Es muß auch nicht über jeder Aufnahmeöffnung (17) eine Biegenase (21) angeordnet sein. Es ist eine Kombination mit der in Fig. 5 und 6 gezeigten offenen und freiliegenden Aufnahmeöffnung (17) mit der erfindungsgemäßen Gestaltung mit Biegenase (21) möglich.

### BEZUGSZEICHENLISTE

- 1: Steckverbinder
- 2: Mittelsteg
- 3: Seitensteg
- 4: Verbindungsstelle
- 5: Anschlag
- 6: Bodenplatte
- 7: Biegelappen
- 8: Spalt
- 9: Hohlprofil
- 10: Anschlagnase
- 11: Rückhalteelement, Rückhaltenase
- 12: Hohlraum
- 13: Stirnseite
- 14: Trocknungsmittel
- 15: Rahmeninnenseite
- 16: Rahmenaußenseite
- 17: Aufnahmeöffnung
- 18: Verbindungselement
- 19: Dach
- 20: Öffnungsrand
- 21: Biegenase
- 22: Seitenrand
- 23: Vorderrand
- 24: Mitte
- 25: Wandverformung
- 26: Formwerkzeug, Stempel
- 27: Einschubrichtung

## Patentansprüche

1. Steckverbinder für Hohlprofile von Abstandshalterrahmen für Isolierglasscheiben mit einem im wesentlichen U-förmigen Querschnitt, dadurch **gekennzeichnet**, daß der Steckverbinder (1) zumindest im Bereich der Verbindungsstelle (4) der Hohlprofile (9) eine Bodenplatte (6) aufweist, die sich nicht über die gesamte Länge des Steckverbinders (1) erstreckt.

2. Steckverbinder nach Anspruch 1, dadurch **gekennzeichnet**, daß der Steckverbinder (1) als Stanz- und Biegeteil aus Metall ausgebildet ist, wobei die Bodenplatte (6) aus ein oder zwei von den Seitenstegen (3) abgewinkelten Biegelappen (7) besteht.

3. Steckverbinder nach Anspruch 1 oder 2, dadurch **gekennzeichnet**, daß der Steckverbinder (1) einen Anschlag (5) für die Hohlprofile (9) aufweist.

4. Steckverbinder nach Anspruch 3, dadurch **gekennzeichnet**, daß der Anschlag (5) von gegeneinander gerichteten federnden Anschlagnasen (10) gebildet ist.

5. Steckverbinder nach Anspruch 3 oder 4, dadurch **gekennzeichnet**, daß der Anschlag (5) am Mittelsteg (2) des Steckverbinders (1) angeordnet ist.

6. Steckverbinder nach Anspruch 1 oder einem der folgenden, dadurch **gekennzeichnet**, daß am Mittelsteg (2) und/oder den Seitenstegen (3) ein oder mehrere federnde Rückhalteelemente (11) angeordnet sind.

7. Steckverbinder nach Anspruch 1 oder einem der folgenden, dadurch **gekennzeichnet**, daß der Steckverbinder (1) im Mittelsteg (2) mehrere Aufnahmeöffnungen (17) für den Eingriff formschlüssiger Verbindungselemente (18) mit den Hohlprofilen (9) aufweist.

8. Steckverbinder nach Anspruch 7, dadurch **gekennzeichnet**, daß die Aufnahmeöffnungen (17) als freigestanzte Wanddurchbrüche ausgebildet sind.

9. Steckverbinder nach Anspruch 7 oder 8, dadurch **gekennzeichnet**, daß die Aufnahmeöffnungen (17) eine Dreiecksform besitzen, deren Basis zur Verbindungsstelle (4) und deren Spitze jeweils zum nächstgelegenen Ende des Steckverbinders (1) weist.

10. Steckverbinder nach Anspruch 1 oder einem der folgenden, dadurch **gekennzeichnet**, daß der Steckverbinder (1) offene Stirnseiten (13) und einen durchgängig mit Trocknungsmittel (14) befüllbaren Hohlraum (12) aufweist.

11. Steckverbinder nach Anspruch 1 oder einem der folgenden, dadurch **gekennzeichnet**, daß über den Aufnahmeöffnungen (17) ausgestellte Biegenasen (21) angeordnet sind, die sich in Einschubrichtung (27) federnd an die Innenwand der Hohlprofile (9) legen und beim Verstemmen der Wandverformung (25) zur Aufnahmeöffnung (17) hin eindrückbar sind.

12. Steckverbinder nach Anspruch 11, dadurch **gekennzeichnet**, daß die Aufnahmeöffnung (17) und die zugehörige Biegenase (21) im wesentlichen die gleiche Form aufweisen.

13. Steckverbinder nach Anspruch 13 oder 14, dadurch **gekennzeichnet**, daß die Biegenasen (21) keilförmige Seitenränder (22) aufweisen, die sich zur Mitte (24) des Steckverbinders (1) hin verbreitern.

14. Steckverbinder nach Anspruch 15, dadurch **gekennzeichnet**, daß die Biegenasen (21) im wesentlichen eine Trapezform aufweisen.

15. Steckverbinder nach Anspruch 13 oder einem der folgenden, dadurch **gekennzeichnet**, daß die Biegenasen (21) unter Bildung der Aufnahmeöffnung (17) aus der Verbinderwandung (2) freigeschnitten und vom Öffnungsrand (20) hochgebogen sind.

16. Hohlprofil mit einem Steckverbinder nach einem der Ansprüche 1 bis 15 , dadurch **gekennzeichnet**, daß der Steckverbinder (1) an den Querschnitt des Hohlprofils (9) angepaßt ist und mit seinem Mittelsteg (2) in enger Nachbarschaft zum Dach (19) des Hohlprofils (9) angeordnet ist.

17. Abstandhalterrahmen aus einem Hohlprofil (9) mit einem Steckverbinder (1) nach einem der Ansprüche 1 bis 15 , dadurch **gekennzeichnet**, daß die Bodenplatte (6) des Steckverbinders (1) zur Rahmeninnenseite (15) des vom Hohlprofil (9) gebildeten Abstandshalterrahmens weist.

## Claims

1. A plug-type connector for hollow profiles of spacer frames for insulating glass panes, having a substantially U-shaped cross-section, characterized in that the plug-type connector (1) has at least in the region of the connecting point (4) of the hollow profiles (9) a base plate (6) which does not extend over the entire length of the plug-type connector (1).

2. A plug-type connector according to Claim 1, characterized in that the plug-type connector (1) is constructed as a punched and bent part of metal, the base plate (6) comprising one or two bent lugs (7) bent off at an angle from the side bars (3).

3. A plug-type connector according to Claim 1 or 2, characterized in that the plug-type connector (1) has a stop (5) for the hollow profiles (9).

4. A plug-type connector according to Claim 3, characterized in that the stop (5) is formed by resilient stop bosses (10) directed towards one another.

5. A plug-type connector according to Claim 3 or 4, characterized in that the stop (5) is arranged on the centre bar (2) of the plug-type connector (1).

6. A plug-type connector according to Claim 1 or one of the following claims, characterized in that one or more resilient retaining elements (11) are arranged on the centre bar (2) and/or the side bars (3).

7. A plug-type connector according to Claim 1 or one of the following claims, characterized in that the plug-type connector (1) has in the centre bar (2) a plurality of receiving openings (17) for the engagement of form-fitting connecting elements (18) in the hollow profiles (9).

8. A plug-type connector according to Claim 7, characterized in that the receiving openings (17) are constructed as punched-out wall apertures.

9. A plug-type connector according to Claim 7 or 8, characterized in that the receiving openings (17) have a triangular shape, the base of which points towards the connecting point (4), and the apex of which points towards the respectively nearest end of the plug-type connector (1).

10. A plug-type connector according to Claim 1 or one of the following claims, characterized in that the plug-type connector (1) has open end faces (13) and a cavity (12) which may be filled throughout with desiccant (14).

11. A plug-type connector according to Claim 1 or one of the following claims, characterized in that there are arranged above the receiving openings (17) widened bent noses (21) which lie against the internal wall of the hollow profiles (9) such that they are resilient in the direction of insertion (27) and may be pressed in towards the receiving opening (17) when the wall deformation (25) is caulked.

12. A plug-type connector according to Claim 11, characterized in that the receiving opening (17) and the associated bent nose (21) have substantially the same shape.

13. A plug-type connector according to Claim 13 or 14, characterized in that the bent noses (21) have wedge-shaped lateral edges (22) which widen towards the centre (24) of the plug-type connector (1).

14. A plug-type connector according to Claim 15, characterized in that the bent noses (21) are substantially trapezoidal.

15. A plug-type connector according to Claim 13 or one of the following claims, characterized in that the bent noses (21) are cut free from the connecting wall (2), forming the receiving opening (17), and are bent up from the opening edge (20).

16. A hollow profile having a plug-type connector according to one of Claims 1 to 15, characterized in that the plug-type connector (1) is adapted to the cross-section of the hollow profile (9) and is arranged with its centre bar (2) closely adjacent to the top (19) of the hollow profile (9).

17. A spacer frame of a hollow profile (9) having a plug-type connector (1) according to one of Claims 1 to 15, characterized in that the base plate (6) of the plug-type connector (1) points towards the frame inside (15) of the spacer frame formed by the hollow profile (9).

## Revendications

1. Connecteur pour profilés creux de cadres d'entretoisement pour vitres en verre isolant ayant une section transversale sensiblement en forme de U, caractérisé en ce que le connecteur (1) comporte, au moins dans la zone du point (4) de liaison des profilés creux (9), une plaque (6) de fond, qui ne s'étend pas sur toute la longueur du connecteur (1).

2. Connecteur suivant la revendication 1, caractérisé en ce que le connecteur (1) est sous forme de pièce en métal découpée et pliée, la plaque (6) de fond étant constituée d'une ou de deux languettes (7) coudées et issues des barrettes latérales (3).

3. Connecteur suivant la revendication 1 ou 2, caractérisé en ce que le connecteur (1) a une butée (5) pour les profilés creux (9).

4. Connecteur suivant la revendication 3, caractérisé en ce que la butée (5) est formée de becs (10) de butée élastiques et dirigés l'un vers l'autre.

5. Connecteur suivant la revendication 3 ou 4, caractérisé en ce que la butée (5) est prévue sur la barrette (2) du milieu du connecteur (1).

6. Connecteur suivant la revendication 1 ou l'une des suivantes, caractérisé en ce qu'il est prévu sur la barrette (2) du milieu ou sur les barrettes latérales (3) un ou plusieurs éléments (11) élastiques de retenue.

7. Connecteur suivant la revendication 1 ou l'une des suivantes, caractérisé en ce que le connecteur (1) comporte, dans la barrette (2) du milieu, plusieurs ouvertures (17) de réception pour l'engagement d'éléments (18) de liaison de forme complémentaire avec les profilés creux (9).

8. Connecteur suivant la revendication 7, caractérisé en ce que les ouvertures (17) de réception sont des trous de paroi découpés.

9. Connecteur suivant la revendication 7 ou 8, caractérisé en ce que les ouvertures (17) de réception sont en forme de triangle dont le fond est tournée vers le point (4) de liaison et dont le sommet pointe vers l'extrémité la plus proche du connecteur (1).

10. Connecteur suivant la revendication 1 ou l'une des suivantes, caractérisé en ce que le connecteur (1) a des côtés frontaux (13) ouverts et une cavité (12) pouvant être remplie, avec possibilité de passage, d'agents (14) de siccitement.

11. Connecteur suivant la revendication 1 ou l'une des suivantes, caractérisé en ce qu'il est prévu des becs (21) obtenus par flexion, qui sont placés au-dessus des ouvertures (17) de réception, qui s'appliquent de manière élastique à la paroi intérieure des profilés creux (9) dans le sens (27) du retrait et qui peuvent s'enfoncer vers l'ouverture (17) de réception lorsque l'on pratique la déformation (25) dans la paroi.

12. Connecteur suivant la revendication 11, caractérisé en ce que l'ouverture (17) de réception et le bec (21) associé obtenu par flexion ont sensiblement la même forme.

13. Connecteur suivant la revendication 11 ou 12, caractérisé en ce que les becs (21) obtenus par flexion ont des bords (22) latéraux cunéiformes, qui s'élargissent vers le milieu (24) du connecteur (1).

14. Connecteur suivant la revendication 13, caractérisé en ce que les becs (21) obtenus par flexion ont sensiblement une forme trapézoïdale.

15. Connecteur suivant la revendication 13 ou l'une des suivantes, caractérisé en ce que les becs (21) obtenus par flexion sont obtenus par découpe de la paroi (2) du connecteur et sont relevés du bord (20) de l'ouverture.

16. Profilé creux comportant un connecteur suivant l'une des revendication 1 à 15, caractérisé en ce que le connecteur (1) est adapté à la section transversale du profilé creux (9) et que la barrette (2) du milieu du connecteur est en voisinage étroit avec le toit (19) du profilé creux (9).

17. Cadre d'entretoisement constitué d'un profilé creux (9) comportant un connecteur (1) suivant l'une des revendications 1 à 15, caractérisé en ce que la plaque (6) de fond du connecteur (1) est tournée vers la face intérieure (15) du cadre d'entretoisement formé par le profilé creux (9).
